# FASCICULE DE BREVET EUROPEEN

(11) **EP 3 549 640 B1**
(45) Date de publication et mention de la délivrance du brevet: **07.05.2025**
(21) Numéro de dépôt: 19162900.5
(22) Date de dépôt: 14.03.2019
(51) Int. Cl.: A62B 35/00

(54) **HARNAIS**
GURTZEUG
HARNESS

(30) Priorité: 05.04.2018 FR 1852986
(43) Date de publication de la demande: 09.10.2019
(73) Titulaire: Zedel, 38920 Crolles (FR)
(72) Inventeur: BLONDEAU, Loïc, 38700 La Tronche (FR)
(74) Mandataire: Talbot, Alexandre

(56) Documents cités:
- EP-A1- 2 122 194
- EP-B1- 2 122 194
- WO-A1-93/24182
- GB-A- 218 467
- US-B1- 8 505 683

## Description

### Domaine technique de l'invention

L'invention est relative à un harnais d'encordement comprenant une ceinture et une paire de tours de cuisse.

### État de la technique

Dans le domaine de l'escalade, de l'alpinisme, du ski de randonnée, ou pour réaliser des travaux en hauteur, les harnais d'encordement permettent d'assurer la sécurité des personnes.

De manière classique, un harnais d'encordement comporte une ceinture et une paire de tours de cuisse. Selon le type d'utilisation, la ceinture et les tours de cuisse peuvent être plus ou moins épais afin d'assurer le confort de l'utilisateur. Par exemple, un harnais destiné à des travaux en hauteur doit être particulièrement confortable pour permettre une utilisation prolongée. En escalade, le harnais doit l'être également pour ne pas blesser le grimpeur qui chute dans une voie en tête.

Dans le domaine de l'alpinisme et du ski de randonnée, le baudrier est principalement destiné à l'encordement d'une cordée. Les épaisseurs de la ceinture et du tour de cuisse peuvent être plus fines car ces derniers sont rarement mis en tension. Il en résulte un gain de poids et de compacité appréciés des sportifs, mais au détriment de leur confort.

Afin de garantir de bonnes conditions d'utilisation quelle que soit la discipline pratiquée, il est important de réaliser un compromis entre le confort de l'utilisateur, le poids du harnais d'encordement et sa compacité. De cette façon, le harnais est polyvalent et l'utilisateur n'a pas besoin de multiplier ses équipements. Dans de nombreuses activités, il est particulièrement avantageux d'utiliser un harnais qui est le plus léger possible ce qui implique de choisir des solutions astucieuses pour gagner quelques grammes.

Il est également avantageux de prévoir un procédé d'utilisation qui est facile à mettre en œuvre.

Le document WO 93/24182 traite d'un harnais d'encordement qui comporte une ceinture et des tours de cuisse fermés par une boucle ayant de trous qui coopèrent avec une tige. Le document US 8,505,683 traite d'un système d'ancrage mobile. Le système d'ancrage est muni d'une boucle à une première extrémité et d'une série de boucles à l'autre extrémité de la sangle. L'extrémité de la sangle munie d'une seule boucle passe au travers d'une des boucles de l'autre extrémité après avoir fait le tour de l'arbre. La boucle unique est fixée à l'utilisateur.

### Résumé de l'invention

Un objet de l'invention consiste à prévoir un harnais qui permet de fermer efficacement la ceinture et/ou les tours de cuisse à la circonférence désirée tout en assurant un bon confort d'utilisation et un faible poids.

On tend à résoudre ces besoins au moyen d'un harnais comportant une ceinture et de tours de cuisse munis chacun d'un dispositif de réglage de la circonférence des tours de cuisse. Le dispositif de réglage de la circonférence de chaque tour de cuisse comporte une première extrémité formée par un élément filaire ayant une première section et comportant une pluralité de zones saillantes possédant une deuxième section supérieure à la première section. La deuxième extrémité du tour de cuisse est formée par une boucle à étranglement.

Dans un autre développement, le harnais d'encordement comporte des tours de cuisse et une ceinture munie d'un dispositif de réglage de la circonférence de la ceinture. Le dispositif de réglage de la circonférence de la ceinture comporte une première extrémité formée par un élément filaire ayant une première section et comportant une pluralité de zones saillantes possédant une deuxième section supérieure à la première section. La deuxième extrémité de la ceinture est formée par une boucle à étranglement.

Avantageusement, la pluralité de zones saillantes est formée par une pluralité de nœuds définis par l'élément filaire.

Dans un mode de réalisation particulier, la pluralité de zones saillantes comporte entre deux et cinq zones saillantes.

Il est avantageux de prévoir que la boucle à étranglement est un nœud dit de tête d'alouette.

Dans un autre développement, un organe de préhension de la boucle est monté sur la boucle à étranglement.

Préférentiellement, la deuxième extrémité est formée par un élément filaire cousu pour définir un anneau coopérant avec l'élément filaire pour former la boucle à étranglement. En alternative, un anneau est défini par épissure d'un élément filaire formant la deuxième extrémité, l'anneau coopérant avec l'élément filaire pour former la boucle à étranglement.

L'invention a également pour objet un procédé qui permet de régler plus facilement la circonférence de la ceinture et/ou d'un tour de cuisse au moyen d' un système de réglage léger.

On tend à résoudre ces besoins au moyen d'un procédé d'utilisation d'un harnais selon les modes de réalisation précédents qui comprend les étapes :
- Introduire au moins une des zones saillantes dans une boucle à étranglement pour définir une circonférence,
- serrer la boucle à étranglement de manière à fermer la ceinture, une des zones saillantes bloquant la boucle à étranglement à la circonférence désirée.

### Description sommaire des dessins

D'autres avantages et caractéristiques ressortiront plus clairement de la description qui va suivre de modes particuliers de réalisation donnés à titre d'exemples non limitatifs et illustrés à l'aide des dessins annexés, dans lesquels :
- la figure 1 représente une vue schématique d'un harnais d'encordement ;
- la figure 2 représente, de manière schématique, un harnais d'encordement selon l'invention, avec un tour de cuisse et une ceinture munis d'un dispositif de fermeture selon l'invention ;
- les figures 3, 4, 5 et 6 représentent, de manière schématique, une vue spécifique de la formation d'un nœud coulissant au moyen d'un anneau formé à l'extrémité d'un fil.

### Description d'un mode de réalisation préféré de l'invention

Un harnais d'encordement 1 tel que celui représenté schématiquement à la figure 1 comporte une ceinture 2 dotée d'un tour de taille 2a associé à un dispositif de réglage 3 de la circonférence de la ceinture 2 qui peut réaliser également la fonction de dispositif d'ouverture/fermeture de la ceinture 2.

Le harnais 1 possède également une paire de tours de cuisse 4, chaque tour de cuisse 4 étant relié à la partie dorsale de la ceinture 2 avantageusement par deux sangles 5 élastiques ou non, et à la partie ventrale par exemple par un pontet 6 via un anneau central 7. En alternative de réalisation illustrée à la figure 2, chaque tour de cuisse 4 est fixé indépendamment à la partie frontale de la ceinture 2.

Dans l'exemple de réalisation illustré, chaque tour de cuisse 4 est associé à un dispositif de réglage 8 de la circonférence du tour de cuisse 4 qui, dans cet exemple de réalisation réalise également la fonction de dispositif d'ouverture/fermeture du tour de cuisse 4.

Comme représenté à la figure 2, le dispositif de réglage 3 est fixé en des première et deuxième positions A et B sur une bande de support du tour de taille 2a. Le dispositif de réglage 3 est configuré de manière à régler la circonférence du tour de taille pour permettre un ajustement de la circonférence à la corpulence de l'utilisateur. Une configuration identique est utilisée pour le dispositif de réglage 8 du tour de cuisse 4.

Le harnais 1 est avantageusement dépourvu de bretelles afin de réduire le poids du harnais 1 et son encombrement.

Le dispositif de réglage 3 de la circonférence de la ceinture 2 et/ou le dispositif de réglage 8 de la circonférence du tour de cuisse 4 possèdent une première extrémité 9 formée par un premier élément filaire fixé à une première extrémité de la ceinture 2 et/ou d'un tour de cuisse 4 et ayant une première section comportant une pluralité de zones saillantes 10 possédant une deuxième section supérieure à la première section. Deux zones saillantes 10 successives étant séparées par une zone ayant la première section.

Le dispositif de réglage 3/8 possède également une deuxième extrémité 11 fixée à une deuxième extrémité de la ceinture 2 ou du tour de cuisse 4 et comportant un deuxième élément filaire 11a terminé par une boucle à étranglement 12 formée au moyen d'un anneau 13 qui coopère avec l'élément filaire 11a.

Dans un mode de réalisation avantageux, au moins une partie de la pluralité de zones saillantes 10 est formée par une pluralité de nœuds formés par l'élément filaire. Il est particulièrement avantageux de réaliser les zones saillantes 10 au moyen d'un nœud car ce mode de réalisation est facile à réaliser tout en limitant le poids. Il est possible de retirer un nœud et de le reformer à côté. Il est alors possible d'adapter finement la position de la zone saillante 10 pour adapter la circonférence de la ceinture 2 et/ou du tour de cuisse 4 à la corpulence de l'utilisateur. En alternative ou en complément, au moins une partie de la pluralité de zones saillantes 10 est formée par tressage de l'élément filaire, par surmoulage ou sertissage d'un élément saillant sur l'élément filaire ou au moyen d'un élément additionnel installé à l'intérieur de l'élément filaire.

En alternative, il est possible de réaliser la zone saillante 10 en pliant l'élément filaire sur lui-même et en maintenant les zones pliées par couture. Il est également possible de prévoir que la zone saillante 10 soit formée par un élément externe qui est fixé à l'élément filaire par tout moyen adapté, par exemple par couture ou par déformation de l'élément externe.

De manière particulièrement avantageuse, le dispositif de réglage 3/8 avec la pluralité de zones saillantes 10 comporte entre deux et cinq zones saillantes 10. En utilisant plusieurs zones saillantes 10, il est possible de définir rapidement différentes circonférences de la ceinture 2 ou du tour de cuisse 4 en déplaçant la boucle à étranglement 12 d'une zone saillante 10 à la zone saillante 10 suivante.

Dans une configuration particulière, la boucle à étranglement 12 est un nœud dit de tête d'alouette ce qui permet de former rapidement un point de fixation qui vient en butée tout autour de l'élément filaire et sur la circonférence de la zone saillante 10. Cette configuration permet également de ne pas avoir à former un nœud avec deux extrémités d'une corde ce qui facilite son utilisation lorsque l'utilisateur porte des gants.

Il est également important de prévoir l'utilisation d'un organe de préhension 15 de la boucle qui soit monté sur la boucle 12. L'utilisation de l'organe de préhension 15 permet d'ouvrir facilement la boucle à étranglement même lorsque l'utilisateur porte des gants et/ou que la boucle à étranglement est mouillée.

Dans une configuration particulière, la deuxième extrémité 11 du dispositif de réglage 3/8 est formée par un élément filaire 11a cousu pour définir l'anneau 13. En alternative, l'anneau 13 est défini par épissure de l'élément filaire 11a formant la deuxième extrémité 11.

Dans la configuration illustrée, une première extrémité de la bande de support 2a de la ceinture 2 est terminée par le premier élément filaire qui peut se présenter sous la forme d'une corde, d'une cordelette, d'une sangle. La première extrémité définit une pluralité de zones saillantes 10 ce qui permet de former une pluralité de zones de butée. La deuxième extrémité de la bande de support 2a de la ceinture 2 est terminée par le deuxième élément filaire 11a qui peut se présenter sous la forme d'une corde, d'une cordelette, d'une sangle. La deuxième extrémité 11 définit un nœud à étranglement 12, par exemple sous la forme d'un anneau 12, replié sur lui pour définir une tête d'alouette.

De manière avantageuse, le dispositif de réglage 3 est différent du dispositif d'ouverture/fermeture de la ceinture 2. Le dispositif d'ouverture/fermeture peut être formé par deux anneaux 14 situés aux deux extrémités opposées de la ceinture 2 dans la direction longitudinale. Les deux anneaux 14 coopèrent avec un connecteur (non représenté), par exemple un mousqueton ou un maillon rapide qui ferme la ceinture 2 pour former avantageusement un point de suspension apte à maintenir l'utilisateur suspendu dans le harnais 1. En alternative, les deux anneaux 14 coopèrent avec une corde qui définit un nœud qui enserre les deux anneaux 14.

Il est particulièrement avantageux de former deux anneaux 14 en matériau textile, par exemple avec une corde ou une sangle afin de limiter le poids du harnais 1. Lorsque la boucle à étranglement 12 est ouverte, il est possible de sortir les zones saillantes 10 ce qui permet l'ouverture complète de la ceinture 2 du harnais 1 et facilite son installation notamment lorsque l'utilisateur porte des skis ou des crampons.

Une fois la ceinture 2 installée autour de la taille, l'utilisateur peut insérer la zone saillante 10 la plus adaptée à la corpulence de l'utilisateur puis refermer la boucle à étranglement 12.

La boucle à étranglement 12 étant refermée, une tentative d'ouverture de la ceinture 2 place la boucle à étranglement 12 contre une zone saillante 10 qui forme une butée et interdit le déplacement de la boucle le long de la première extrémité du dispositif de réglage 3. Un fonctionnement identique peut être appliqué pour le dispositif de réglage 7 d'un tour de cuisse 4.

Il est particulièrement avantageux de prévoir qu'au moins un tour de cuisse 4 soit formé par une sangle ayant une extrémité fixée à la ceinture 2. La largeur de la sangle peut augmenter afin de définir une zone de confort qui vient en contact de l'arrière de la cuisse de l'utilisateur et améliorer le confort lorsque l'utilisateur est suspendu dans son harnais 1.

Après la zone de confort, la largeur du tour de cuisse 4 peut diminuer jusqu'à ce que la sangle formant le tour de cuisse 4 se fixe avec la première extrémité du dispositif de réglage 8 qui comporte la pluralité de zones saillantes 10.

La deuxième extrémité 11 du dispositif de réglage 8 est fixée à la sangle entre le point de fixation à la ceinture 2 et le début de la zone de confort. La deuxième extrémité vient en saillie de la sangle pour coopérer avec la première extrémité et refermer le tour de cuisse 4.

Cette construction permet d'avoir un tour de cuisse 4 complètement ouvrable ce qui facilite l'installation du tour de cuisse 4 lorsque l'utilisateur porte des skis ou des crampons où lorsqu'il est préférable d'installer un harnais 1 tout en gardant les deux pieds au sol.

Il est particulièrement avantageux d'avoir un élément filaire ayant une section circulaire pour former les zones saillantes 10 avec des nœuds ce qui assure un meilleur contact entre la boucle à étranglement 12 et la butée. Une configuration sensiblement identique peut être utilisée pour former la ceinture du harnais.

Les modes de réalisation présentés permettent de former un harnais 1 purement textile, c'est-à-dire dépourvu de pièces métalliques ou plastiques que l'on retrouve habituellement dans les boucles de réglages de la circonférence de la ceinture et/ou des tours de cuisse.

La figure 3 illustre un mode de réalisation particulier de la deuxième extrémité du dispositif de réglage 3/8 qui se termine par un anneau 13 en élément filaire. L'élément filaire 11a se replie pour définir l'anneau 13 et les portions de l'élément filaire 1a sont cousues l'une sur l'autre pour fixer les dimensions de l'anneau 13. En alternative, l'anneau 13 est défini par épissure et couture.

L'élément filaire 11a passe à travers l'anneau 13 de façon à définir la boucle à étranglement, c'est-à-dire une tête d'alouette comme cela est illustré aux figures 4 et 5. Une fois la boucle 12 formée, l'utilisateur fait passer une ou plusieurs zones saillantes 10 dans la boucle 12 pour fixer la circonférence de la ceinture 2 ou du tour de cuisse 4. Lorsque la circonférence atteint la valeur désirée, l'utilisateur referme la boucle à étranglement 12 de sorte que la zone saillante adjacente forme une butée qui fixe la circonférence du tour de cuisse comme cela est illustré à la figure 6.

Il est par exemple possible de prévoir que la pluralité de zones saillantes 10 consécutives soient espacées d'un centimètre pour définir des plusieurs circonférences disponibles.

L'utilisation d'un dispositif de réglage 3/8 réalisé par un premier élément filaire définissant des zones saillantes 10 et coopérant avec un deuxième élément filaire définissant une boucle à étranglement permet de former un harnais 1 où le dispositif de réglage 3/8 peut accepter des contraintes importantes tout en restant confortable, simple d'usage et de poids très limité.

## Revendications

1. Harnais d'encordement (1) comportant une ceinture (2) et des tours de cuisse (4) au moins l'un de la ceinture (2) et de chaque tour de cuisse étant muni d'un dispositif de réglage (3, 8) de la circonférence configuré pour régler la circonférence de la ceinture (2) ou de chacun des tours de cuisse (4) **caractérisé en ce que** le dispositif de réglage (3, 8) de la circonférence comporte une première extrémité formée par un premier élément filaire ayant une première section comportant une pluralité de zones saillantes (10) possédant une deuxième section dont la section transversale est supérieure à la section transversale de la première section et **en ce qu'**une deuxième extrémité (11) du dispositif de réglage (3, 8) de la circonférence est formée par une boucle à étranglement (12).

2. Harnais d'encordement (1) selon la revendication 1 dans lequel au moins une partie de la pluralité de zones saillantes (10) est formée par une pluralité de nœuds définis par le premier élément filaire.

3. Harnais d'encordement (1) selon l'une quelconque des revendications précédentes dans lequel au moins une partie de la pluralité de zones saillantes (10) est formée par tressage du premier élément filaire, par surmoulage ou sertissage d'un élément saillant sur le premier 'élément filaire ou au moyen d'un élément additionnel installé à l'intérieur du premier élément filaire.

4. Harnais d'encordement (1) selon l'une quelconque des revendications précédentes dans lequel la pluralité de zones saillantes (10) comporte entre deux et cinq zones saillantes (10).

5. Harnais d'encordement (1) selon l'une quelconque des revendications précédentes dans lequel la boucle à étranglement (12) est un nœud dit de tête d'alouette.

6. Harnais d'encordement (1) selon l'une quelconque des revendications précédentes dans lequel un organe de préhension (15) de la boucle à étranglement est monté sur la boucle à étranglement (12).

7. Harnais d'encordement (1) selon l'une quelconque des revendications précédentes dans lequel la deuxième extrémité (11) est formée par un deuxième élément filaire (11a) cousu pour définir un anneau (13) coopérant avec le premier élément filaire pour former la boucle à étranglement (12) ou dans lequel la boucle à étranglement (12) est définie par épissure du deuxième élément filaire (11a) formant la deuxième extrémité (11), l'épissure définissant un anneau (13) et l'anneau (13) coopérant avec le premier élément filaire pour former la boucle à étranglement (12).

8. Procédé d'utilisation du harnais d'encordement (1) selon l'une des revendications précédentes comportant les étapes suivantes :
- introduire au moins une des zones saillantes (10) dans la boucle à étranglement (12) pour définir une circonférence,
- serrer la boucle à étranglement (12) de manière à fermer la ceinture (2) ou le tour de cuisse, une des zones saillantes (10) bloquant la boucle à étranglement (12) à la circonférence désirée.

## Patentansprüche

1. Anseilgurt (1), umfassend einen Hüftgurt (2) und Beinschlaufen (4), wobei mindestens eines vom Hüftgurt (2) und von jeder Beinschlaufe mit einer Umfangsverstellvorrichtung (3, 8) versehen ist, die dazu konfiguriert ist, den Umfang des Hüftgurts (2) oder jeder der Beinschlaufen (4) zu verstellen, **dadurch gekennzeichnet, dass** die Umfangsverstellvorrichtung (3, 8) ein erstes Ende umfasst, das durch ein erstes seilförmiges Element mit einem ersten Abschnitt gebildet wird, der eine Vielzahl von vorstehenden Bereichen (10) umfasst, die einen zweiten Abschnitt aufweisen, dessen Querschnitt größer ist als der Querschnitt des ersten Abschnitts, und dass ein zweites Ende (11) der Umfangsverstellvorrichtung (3, 8) durch eine Würgeschlaufe (12) gebildet wird.

2. Anseilgurt (1) nach Anspruch 1, wobei mindestens ein Teil der Vielzahl von vorstehenden Bereichen (10) durch eine Vielzahl von Knoten gebildet wird, die durch das erste seilförmige Element definiert werden.

3. Anseilgurt (1) nach einem der vorherigen Ansprüche, wobei mindestens ein Teil der Vielzahl von vorstehenden Bereichen (10) durch Flechten des ersten seilförmigen Elements, durch Aufformen oder Crimpen eines vorstehenden Elements auf das erste seilförmige Element oder durch ein zusätzliches Element gebildet wird, das im Inneren des ersten seilförmigen Elements installiert ist.

4. Anseilgurt (1) nach einem der vorherigen Ansprüche, wobei die Vielzahl von vorstehenden Bereichen (10) zwischen zwei und fünf vorstehende Bereiche (10) umfasst.

5. Anseilgurt (1) nach einem der vorherigen Ansprüche, wobei die Würgeschlaufe (12) ein sogenannter Ankerstich ist.

6. Anseilgurt (1) nach einem der vorherigen Ansprüche, wobei ein Organ zum Greifen (15) der Würgeschlaufe an der Würgeschlaufe (12) montiert ist.

7. Anseilgurt (1) nach einem der vorherigen Ansprüche, wobei das zweite Ende (11) durch ein zweites seilförmiges Element (11a) gebildet wird, das genäht ist, um einen Ring (13) zu definieren, der mit dem ersten seilförmigen Element zusammenwirkt, um die Würgeschlaufe (12) zu bilden, oder wobei die Würgeschlaufe (12) durch Verspleißen des das zweite Ende (11) bildenden zweiten seilförmigen Elements (11a) definiert wird, wobei die Verspleißung einen Ring (13) definiert und der Ring (13) mit dem ersten seilförmigen Element zusammenwirkt, um die Würgeschlaufe (12) zu bilden.

8. Verfahren zur Verwendung eines Anseilgurts (1) nach einem der vorherigen Ansprüche, umfassend die folgenden Schritte:
- Einführen mindestens eines der vorstehenden Bereiche (10) in die Würgeschlaufe (12), um einen Umfang zu definieren,
- Festziehen der Würgeschlaufe (12), um den Hüftgurt (2) oder die Beinschlaufe zu schließen, wobei einer der vorstehenden Bereiche (10) die Würgeschlaufe (12) am gewünschten Umfang blockiert.

## Claims

1. A roping harness (1) comprising a waistband (2) and leg loops (4), at least one of the waistband (2) and each leg loop being provided with a device for ajusting circumference (3, 8) configured to adjust the circumference of the waistband (2) or each of the leg loops (4), **characterized in that** the device for ajusting circumference (3, 8) has a first end formed by a first wire element having a first cross-section comprising a plurality of projecting areas (10) having a second cross-section whose transverse cross-section is larger than the transverse cross-section of the first cross-section, and **in that** a second end (11) of the device for ajusting circumference (3, 8) is formed by a choke loop (12).

2. The roping harness (1) according to claim 1 wherein at least a part of the plurality of projecting zones (10) is formed by a plurality of knots defined by the first wire element.

3. The roping harness (1) according to any one of the preceding claims wherein at least a part of the plurality of projecting zones (10) is formed by braiding the first wire element, by overmolding or crimping a protruding element onto the first wire element or by means of an additional element installed inside the first wire element.

4. The roping harness (1) according to any one of the preceding claims wherein the plurality of projecting zones (10) comprises between two and five projecting zones (10).

5. The roping harness (1) according to any one of the preceding claims wherein the choke loop (12) is a so-called cow hitch.

6. The roping harness (1) according to any one of the preceding claims wherein a choke loop gripper (15) is mounted on the choke loop (12).

7. The roping harness (1) according to any one of the preceding claims wherein the second end (11) is formed by a second wire element (11a) sewn to define a ring (13) cooperating with the first wire element to form the choke loop (12) or wherein the choke loop (12) is defined by splicing the second wire element (11a) forming the second end (11), the splice defining a ring (13) and the ring (13) cooperating with the first wire element to form the choke loop (12).

8. A method of using the roping harness (1) according to one of the preceding claims, comprising the following steps :
- inserting at least one of the projecting areas (10) into the choke loop (12) to define a circumference,
- tightening the choke loop (12) so as to close the belt (2) or the leg loop, one of the projecting zones (10) locking the choke loop (12) at the desired circumference.
